# EUROPÄISCHE PATENTSCHRIFT

(11) **EP 3 854 550 B1**
(45) Veröffentlichungstag und Bekanntmachung des Hinweises auf die Patenterteilung: **26.07.2023**
(21) Anmeldenummer: 21151859.2
(22) Anmeldetag: 15.01.2021
(51) Int. Cl.: B26D 7/26, B26F 1/38

(54) **SCHNELLVERBINDER FÜR EIN MESSER EINER ZUSCHNITTMASCHINE**
QUICK CONNECTOR FOR A BLADE OF A CUTTING MACHINE
CONNECTEUR RAPIDE POUR UN COUTEAU DE MACHINE À DÉCOUPER

(30) Priorität: 22.01.2020 DE 102020101412
(43) Veröffentlichungstag der Anmeldung: 28.07.2021
(73) Patentinhaber: bullmer GmbH, 72537 Mehrstetten (DE)
(72) Erfinder: Baur, Tobias, 72535 Heroldstatt (DE)
(74) Vertreter: Christ, Niko

(56) Entgegenhaltungen:
- EP-A1- 1 719 569
- DE-A1- 19 819 528
- US-A1- 2009 071 016

## Beschreibung

Die vorliegende Erfindung betrifft eine Vorrichtung zur Verbindung eines Messers für den Einzel- oder Mehrlagenzuschnitt von flächig gelegtem biegeschlaffem Material mit dem Schneidkopf einer Zuschnittmaschine, umfassend einen Stößel, welcher eine Messeraufnahme, sowie dieser gegenüberliegende Verbindungsmittel zur Verbindung des Stößels mit dem Schneidkopf aufweisen, wobei die Messeraufnahme einen Einführkanal zur Aufnahme eines Messerschafts mit einer Auskehlung, aufweist und der Messeraufnahme Sicherungsmittel zugeordnet sind, wobei ferner ein Sicherungsmittel in Form eines Sicherungsrings vorgesehen ist.

Eine derartige Vorrichtung ist bereits im Stand der Technik, nämlich aus der EP 1 719 569 A1, vorbekannt. Dieses Dokument offenbart eine Verklemmung einer Klinge an einer seitlichen Klemmfläche, welche mithilfe von Verzahnungen verstellbar ist.

Weiter ist im Stand der Technik die Offenbarung der ähnlichen Schriften US 2009/071016 A1 und DE 198 19 528 A1, sowie der US 8,813,372 B2 und der DE 40 09 911 A1, bekannt. Insbesondere werden bei letzteren Zuschnittmaschinen bislang Messer verwendet, welche in ihrem Messerschaft Bohrungen zur Befestigung an einem Stößel aufweisen. Hierüber kann eine lösbare, aber sehr haltbare Befestigung mit einem durchaus überschaubaren Aufwand hergestellt werden.

Jedoch kann es je nach Material, welches zum Zuschnitt ansteht, zu einem häufigen Wechsel der Klingen kommen. Ferner ist es erforderlich, dass die verwendeten Klingen sehr scharf sind, so dass der Umgang damit auf ein Minimum reduziert werden sollte, um Verletzungen möglichst weitgehend ausschließen zu können. Dies kann jedoch bei der Verwendung einer Verschraubung am Messerschaft nicht gelingen, da es erforderlich ist, das Messer über eine längere Zeit an Ort und Stelle zu halten, bis die üblicherweise mehreren Schrauben platziert sind. Zudem ist es komplex, gleichzeitig das Messer, die Schrauben und ein Schraubwerkzeug wie einen Schraubendreher oder einen Akkuschrauber in Position zu halten.

Schließlich dauert eine solche Verschraubung einige Zeit, sowohl für das Lösen der zu ersetzenden Klinge als auch für das Befestigen einer neuen, so dass die Rüstzeiten für eine mit dem bekannten System versorgte Zuschnittmaschine verhältnismäßig hoch sind.

Vor diesem Hintergrund liegt der vorliegenden Erfindung die Aufgabe zugrunde, eine Verbindung eines Messers für den Einzel- oder Mehrlagenzuschnitt zu erleichtern und gleichzeitig die Rüstzeit hierfür zu senken.

Dies gelingt durch eine Vorrichtung zur Verbindung eines Messers für den Einzel- oder Mehrlagenzuschnitt von flächig gelegtem biegeschlaffem Material mit dem Schneidkopf einer Zuschnittmaschine gemäß den Merkmalen des unabhängigen Anspruchs 1. Weitere, sinnvolle Ausgestaltungen einer solchen Vorrichtung können den sich anschließenden, abhängigen Ansprüchen entnommen werden.

Erfindungsgemäß ist es vorgesehen, dass ähnlich dem Stand der Technik ein Messer über einen Stößel mit einem Schneidkopf verbunden wird. Im Unterschied zum Stand der Technik erfolgt die Befestigung des Messers an dem Stößel jedoch nicht über eine Verschraubung, sondern vielmehr über einen Schnellverbinder. Dieser sieht eine Messeraufnahme mit einem Einführkanal zur Aufnahme eines Messerschafts vor. In diesen Einführkanal, welcher bevorzugtermaßen formschlüssig mit der Klinge zusammenwirkt, so dass ein Verdrehen der Klinge in dem Einführkanal verhindert wird, erfolgt dann, vorzugsweise in einer Anschlagsposition, eine Fixierung des Messers. Die Fixierung erfolgt aufgrund eines Sicherungsmittels, welches in eine Queröffnung eingeschoben werden kann, welche den Einführkanal kreuzt. Hierbei sind unterschiedliche Formen sowohl des Einführkanals als auch der Queröffnung und damit auch der Sicherungsmittel möglich.

Aufgrund dieser Konfiguration kann durch einen Einschub des Sicherungsmittels in die Queröffnung das Messer in der Einführöffnung fixiert werden, wenn das Sicherungsmittel bis zur Kreuzung zwischen Einführkanal und Queröffnung durchgeschoben wird. Die Fixierung selbst kann hierbei sowohl durch Kraft- als auch durch Formschluss erreicht werden. In Kombination mit einer formschlüssigen und möglichst spielfreien Aufnahme des Messerschafts in dem Einführkanal erfolgt eine stabile Fixierung, welche auch bei einer starken Belastung des Messers bei mehreren Materiallagen und robustem Material eine exakte Führung erlaubt. Da lediglich ein Einschieben des Sicherungsmittels in die Queröffnung erforderlich ist, kann auch eine schnelle und einfache Bedienung erfolgen.

In bevorzugter Ausgestaltung kann der Einführkanal als Schlitzaufnahme ausgebildet sein, in welchen ein flacher Messerschaft einführbar ist. Hierbei handelt es sich um eine vorteilhafte, leicht herstellbare Form des Messers, welches bis auf die Fase im Wesentlichen flächig gebildet ist. Ein schlitzförmiger Einführkanal in der Messeraufnahme kann zudem verhältnismäßig leicht und sehr präzise hergestellt werden.

Das wenigstens eine Sicherungsmittel wird zudem dadurch weitergebildet, dass es mithilfe einer Druckfeder in der Queröffnung gehalten ist. Hierdurch kann es gegen die Kraft der Druckfeder betätigt werden und rückt nach dem Loslassen aufgrund der Federkraft wieder in die Ausgangslage zurück. Abgesehen davon, dass sich so ein unverlierbares Sicherungsmittel realisieren lässt, sorgt eine solche Konstruktion dafür, dass das Sicherungselement mit seinem Sicherungsabschnitt nach dem Betätigen wieder selbsttätig in eine Eingriffsposition zurückfindet und dort sicher gehalten wird. Neben dem Sicherungsabschnitt, welcher zumindest anteilig in die Kreuzung zwischen Einführkanal und Queröffnung eingreift, weist ein Sicherungsmittel mit einigem Vorteil ein Betätigungsmittel auf, welches der Benutzer mit der Hand betätigen kann, um das Sicherungsmittel von einer Eingriffsposition in eine Ausweichposition zu verbringen.

Dabei ist es besonders bevorzugt, wenn die Formgebung und die Bewegungsspielräume des Sicherungsmittels so gewählt sind, dass die Sicherungsmittel bei einer Druckbetätigung bis aus dem Bereich des Einführkanals ausrücken, jedoch gleichzeitig die Queröffnung nicht verlassen können.

Bei dem Sicherungsmittel handelt es sich hierbei um ein Sicherungsring. Ein solcher Sicherungsring kann hierbei um die Messeraufnahme herumgelegt und dadurch unverlierbar an dieser befestigt sein. Die Queröffnung ist als Querschlitz angelegt, insbesondere dergestalt, dass sie eine in die Messeraufnahme bis in den Einführkanal hinein seitlich eingebrachte Auskehlung oder Kerbe darstellt, sodass der Sicherungsring auf diese Weise in diese Auskehlung eingeschoben werden kann und so in Kontakt mit einem in dem Einführkanal aufgenommenen Messerschaft gerät. Weist idealerweise der Messerschaft ebenfalls eine korrespondierende, mit dem Querschlitz deckungsgleiche Auskehlung auf, so wird das Messer durch das Einschieben des Sicherungsmittels bis in die Auskehlung hinein gehalten.

Dabei kann der Sicherungsring mit besonderem Vorteil an seiner von der Queröffnung abgewandten Seite eine Druckfläche aufweisen, welche in konkreter Ausgestaltung mit einem Sicherungsabschnitt zu einem Ring ergänzt werden kann. Die beiden Teile können in herkömmlicher Weise um den Stößel herum gelegt und dann miteinander verbunden, etwa verklebt, vernietet oder verschraubt oder anderweitig verbunden werden. Durch einen Druck auf die Druckfläche wird der Sicherungsring, vorzugsweise gegen die Kraft einer zwischen der Druckfläche und der Messeraufnahme eingefügten Druckfeder, aus dem Einführkanal und damit aus der Auskehlung eines eingelegten Messerschafts herausgedrückt und gibt das Messer zur Entnahme aus dem Einführkanal frei.

Um eine weiter verbesserte Zentrierung des Messers in dem Einführkanal zu erreichen, wird dem Sicherungsabschnitt an seiner Kontaktstelle zu dem Messerschaft eine Zentriervertiefung zugeordnet. Die Zentriervertiefung sorgt dafür, dass der Sicherungsabschnitt des Sicherungsrings neben einer Einschränkung der Beweglichkeit des Messerschafts in Längsrichtung des Einführkanals auch eine seitliche Stabilität hinzugefügt wird, da die an eine Auskehlung des Messerschafts angrenzenden Materialflanken hierdurch wieder ihrerseits in den Zentriervertiefungen des Sicherungsabschnitts eingeschoben werden. Dies verbessert nochmals die seitliche Stabilität des Messers in der Messeraufnahme.

Die vorstehend beschriebene Erfindung wird im Folgenden anhand eines Ausführungsbeispiels näher erläutert.

Es zeigen
- Figur 1: einen Schnellverbinder mit einem Stößel mit Messeraufnahme und eingelegtem Messer in perspektivischer Darstellung,
- Figur 2: den Schnellverbinder gemäß Figur 1 in seitlicher Querschnittsdarstellung,
- Figur 3: ein ringförmiges Sicherungsmittel in einer Querschnittsdarstellung von oben, sowie
- Figur 4: eine Draufsicht auf einen Sicherungsabschnitt des ringförmigen Sicherungsmittels gemäß Figur 3 von oben.

Figur 1 zeigt einen Schnellverbinder, mit dem ein Messer 11 mit einer Zuschnittmaschine für den Einzel- oder Mehrlagenzuschnitt von flächig gelegtem biegeschlaffem Material, wie etwa Leder, gewebte Stoffe, Filze und dergleichen mehr verbunden werden kann. Bei derartigen Zuschnittmaschinen werden Messer 11 über einem Borstenband auf und ab bewegt, auf welchem die Materiallagen einzeln oder gestapelt zum Zuschnitt ausgelegt sind. Ein Schneidkopf, an welchem das Messer 11 befestigt ist und welcher hier nicht näher gezeigt ist, fährt die gewünschten Konturen ab und trennt hierbei die gewünschten Zuschnitte aus dem Material heraus. Um die Rüstzeiten der Zuschnittmaschine zu verkürzen und die Handhabung zu vereinfachen, weist ein mit dem Schneidkopf über Verbindungsmittel 3 zu verbindender Stößel 1 eine Messeraufnahme 2 auf, in welche ein Einführkanal 4 einbeschrieben ist. Dieser ist aufgrund der flachen Form des Messerschafts 12 des Messers 11 ebenfalls in Form eines flachen Streifens gebildet, so dass der Messerschaft 12 leicht, aber weitestgehend spielfrei in den Einführkanal 4 eingeführt werden kann.

Um den Messerschaft 12 und mit diesem das Messer 11 in dem Einführkanal 4 der Messeraufnahme 2 zu halten, weist die Messeraufnahme 2 eine Queröffnung 5 auf, welche als Einkerbung in die Messeraufnahme 2 gebildet ist. Hierbei beginnt die Einkerbung an einer Außenfläche der hier rund ausgebildeten Messeraufnahme 2 und reicht so weit in diese hinein, dass die Queröffnung 5 den Einführkanal 4 kreuzt. Es entsteht hierdurch ein gemeinsamer Hohlraum, in welchen nach dem Einführen eines Messers 11 ein Sicherungsmittel 6 eingeschoben werden kann, welches ein Herausrutschen des Messers 11 verhindert. Das Sicherungsmittel 6 kann über eine Druckfläche 10 betätigt werden, wodurch das Sicherungsmittel 6 aus der Queröffnung 5 herausgeschoben wird und dadurch das Messer freigibt. Das hierdurch in Einschubrichtung des Einführkanals 4 nicht mehr gesicherte Messer 11 kann anschließend nach unten aus dem Einführkanal 4 entnommen werden.

Dieser Ablauf kann in Figur 2 nochmals besser nachvollzogen werden. Es zeigt sich dort, dass der Messerschaft 12 eine Auskehlung 14 aufweist, welche sich in Deckung mit der Queröffnung 5 befindet. Hierdurch kann das Sicherungsmittel 6 durch die Queröffnung 5 bis in die Auskehlung 14 hineingeschoben werden und verhindert dadurch, dass das Messer 11 in Richtung des Einführkanals 4 verschoben werden kann. Im Einzelnen handelt es sich bei dem Sicherungsmittel 6 um einen Sicherungsring, welcher um die Messeraufnahme 2 herumgelegt ist. Auf seiner von der Queröffnung 5 abgewandten Seite weist das Sicherungsmittel 6 eine Druckfläche 10 auf, welche durch einen Benutzer mit manuellem Druck betätigt werden kann. Ein solcher Druck auf die Messeraufnahme 2 hin staucht die Druckfeder 9 und schiebt gegen die Kraft der Druckfeder 9 das Sicherungsmittel 6 aus dem Bereich des Einführkanals 4 hinaus. Dadurch gerät das Sicherungsmittel 6 außer Eingriff der Auskehlung 14 und das Messer 11 kann aus dem Einführkanal 4 entnommen werden.

Das Sicherungsmittel 6 ist im Einzelnen nochmals in der Figur 3 dargestellt, wo zu erkennen ist, dass die Form des Sicherungsmittels 6 für dessen Unverlierbarkeit an dem Stößel 1 sorgt. Zum einen ist die Messeraufnahme 2 im Bereich des Sicherungsmittels 6 seitlich gekerbt, so dass das Sicherungsmittel 6 nach oben oder unten nicht abrutschen kann. Weiter stützt sich das Sicherungsmittel 6 mittels einer Druckfeder 9 gegen die Messeraufnahme 2 ab, so dass das Sicherungsmittel 6 nach einem Loslassen der Druckfläche 10 wieder in seine Eingriffsposition in den Einführkanal 4 zurückkehrt.

Ebenfalls ist gezeigt, dass das Sicherungsmittel 6 aus einem Sicherungsabschnitt 7 gebildet ist, welcher mit der Druckfläche 10 verbunden, hier verschraubt ist. Der Sicherungsabschnitt 7 als separates Element wird in Figur 4 nochmals näher betrachtet. In der Draufsicht ist erkennbar, dass dem Sicherungsabschnitt 7 an seiner mit der Auskehlung 14 des Messers 11 in Kontakt tretenden Bogenbereich eine Zentriervertiefung 8 aufweist. Diese sorgt dafür, dass nicht nur das Sicherungsmittel 6 in die Auskehlung 14 des Messers 11 einrückt und eine Bewegung in Einführrichtung des Einführkanals 4 unterbindet, sondern sorgt auch dafür, dass die an die Auskehlung 14 angrenzenden Flanken des Messers 11 ihrerseits in der Zentriervertiefung 8 seitlich gestützt werden. Hierdurch ist eine stabile Seitenführung des Messers 11 gewährleistet.

Vorstehend beschrieben ist somit eine Vorrichtung zur Verbindung eines Messers für den Einzel- oder Mehrlagenzuschnitt von flächig gelegtem biegeschlaffem Material mit dem Schneidkopf einer Zuschnittmaschine, welche eine Verbindung des Messers mit dem Schneidkopf erleichtern und gleichzeitig die Rüstzeit hierfür senken soll.

### BEZUGSZEICHENLISTE

- 1: Stößel
- 2: Messeraufnahme
- 3: Verbindungsmittel
- 4: Einführkanal
- 5: Queröffnung
- 6: Sicherungsmittel
- 7: Sicherungsabschnitt
- 8: Zentriervertiefung
- 9: Druckfeder
- 10: Druckfläche
- 11: Messer
- 12: Messerschaft
- 13: Messerklinge
- 14: Auskehlung

## Patentansprüche

1. Vorrichtung zur Verbindung eines Messers (11) für den Einzel- oder Mehrlagenzuschnitt von flächig gelegtem biegeschlaffem Material mit dem Schneidkopf einer Zuschnittmaschine, umfassend einen Stößel (1), welcher eine Messeraufnahme (2), sowie dieser gegenüberliegende Verbindungsmittel (3) zur Verbindung des Stößels (1) mit dem Schneidkopf aufweisen, wobei die Messeraufnahme (2) einen Einführkanal (4) zur Aufnahme eines Messerschafts (12) mit einer Auskehlung (14) aufweist und der Messeraufnahme (2) Sicherungsmittel (6) zugeordnet sind, wobei ferner ein Sicherungsmittel (6) in Form eines Sicherungsrings vorgesehen ist,
**dadurch gekennzeichnet, dass** der Einführkanal (4) eine diesen kreuzende Queröffnung (5) aufweist und der Sicherungsring durch die Queröffnung (5) bis in den Einführkanal (4) einschiebbar ist, wobei die Queröffnung (5) als Querschlitz ausgebildet ist, der Sicherungsring mithilfe einer Druckfeder (9) derart in dem Querschlitz gehalten ist, dass ein Sicherungsabschnitt des Sicherungsrings in den Einführkanal einragt und dem Sicherungsring an seiner in den Einführkanal (4) einragenden Seite wenigstens eine Zentriervertiefung (8) zugeordnet ist.

2. Vorrichtung gemäß Anspruch 1, **dadurch gekennzeichnet, dass** der Einführkanal (4) als Schlitzaufnahme ausgebildet ist, in welchen ein flacher Messerschaft (12) einführbar ist.

3. Vorrichtung gemäß einem der Ansprüche 1 oder 2, **dadurch gekennzeichnet, dass** die Sicherungsmittel gegen die Kraft der Druckfeder aus dem Einführkanal, jedoch nicht aus der Queröffnung ausschiebbar sind.

4. Vorrichtung gemäß einem der vorhergehenden Ansprüche, **dadurch gekennzeichnet, dass** der Sicherungsring, wenigstens auf seiner von der Queröffnung (5) abgewandten Seite, eine Druckfläche (10) zur Druckbetätigung der Sicherungsmittel (6) ausbildet.

## Claims

1. Device for connecting a cutting blade (11) for single or multi-layer cutting of flat, pliable material with the cutting head of a cutting machine, comprising a tappet (1) having a blade receptacle (2) and connecting means (3) arranged opposite thereto for connecting the tappet (1) with the cutting head, wherein the blade receptacle (2) has an insertion channel (4) for receiving a blade shaft (12) having a recess (14), and securing means (6) are assigned to the blade receptacle (2), wherein further, securing means (6) in the form of a securing ring are provided,
**characterized in that** the insertion channel (4) has a transverse opening (5) crossing it and that the securing ring can be inserted through the transverse opening (5) right into the insertion channel (4), wherein the transverse opening (5) is designed as a transverse slot, the securing ring is held in the transverse slot by means of a compression spring (9) in such a manner that a securing section of the securing ring projects into the insertion channel and that at least one centering recess (8) is assigned to the securing ring on its side where it projects into the insertion channel (4).

2. The device according to claim 1, **characterized in that** the insertion channel (4) is designed as a slotted recess into which a flat blade shaft (12) can be inserted.

3. The device according to claims 1 or 2, **characterized in that** the securing means can be pressed out of the insertion channel against the force of the compression spring, but not out of the transverse opening.

4. The device according to one of the proceeding claims, **characterized in that** the securing ring has a pressure surface (10), at least on the side facing away from the transverse opening (5), for pressure actuation of the securing means (6).

## Revendications

1. Dispositif pour connecter une lame de coupe (11) pour la coupe d'une ou plusieurs couches de matériaux plats et flexibles avec la tête de coupe d'une machine de coupe, comprenant un poussoir (1) ayant un réceptacle de lame (2) et des moyens de connexion (3) disposés en face de celui-ci pour connecter le poussoir (1) avec la tête de coupe, dans lequel le réceptacle de lame (2) a un canal d'insertion (4) pour recevoir un arbre de lame (12) ayant une cavité (14), et des moyens de fixation (6) sont assignés au réceptacle de lame (2), dans lequel en outre, des moyens de fixation (6) sont prévus sous la forme d'un anneau de fixation,
**caractérisé en ce que** le canal d'insertion (4) est traversé par une ouverture transversale (5) et que l'anneau de fixation peut être inséré par l'ouverture transversale (5) jusque dans le canal d'insertion (4), l'ouverture transversale (5) étant conçue comme une fente transversale, l'anneau de fixation est maintenu dans la fente transversale au moyen d'un ressort de compression (9) de telle sorte qu'une section de fixation de l'anneau de fixation fasse saillie dans le canal d'insertion et qu'au moins une cavité de centrage (8) soit assignée à l'anneau de fixation sur sa face où il fait saillie dans le canal d'insertion (4).

2. Le dispositif selon la revendication 1, **caractérisé en ce que** le canal d'insertion (4) est conçu comme une cavité fendue dans laquelle un arbre à lame plate (12) peut être inséré.

3. Le dispositif selon l'une des revendications 1 ou 2, **caractérisé en ce que** les moyens de fixation peuvent être poussés hors du canal d'insertion, mais pas hors de l'ouverture transversale, contre la force du ressort de compression.

4. Le dispositif selon l'une des revendications précédentes, **caractérisé en ce que** l'anneau de fixation présente une surface de pression (10), au moins sur le côté opposé à l'ouverture transversale (5), pour l'actionnement par pression des moyens de fixation (6).
